# EUROPÄISCHE PATENTSCHRIFT

(11) **EP 3 130 716 B1**
(45) Veröffentlichungstag und Bekanntmachung des Hinweises auf die Patenterteilung: **25.10.2017**
(21) Anmeldenummer: 15180426.7
(22) Anmeldetag: 10.08.2015
(51) Int. Cl.: E04B 2/74, E04B 2/76

(54) **WANDBAUPLATTE UND WANDBAUSYSTEM FÜR DEN MESSEBAU**
WALL CONSTRUCTION PANEL AND WALL BUILDING SYSTEM FOR EXHIBITION STAND CONSTRUCTION
PANNEAU DE MUR ET SYSTEME DE PANNEAUX DE MUR POUR LA CONSTRUCTION DE STAND D'EXPOSITION

(43) Veröffentlichungstag der Anmeldung: 15.02.2017
(73) Patentinhaber: Syma Intercontinental AG, 9533 Kirchberg (CH)
(72) Erfinder: Züllig, Kurt, 9533 Kirchberg (CH)
(74) Vertreter: Lippert Stachow Patentanwälte Rechtsanwälte

(56) Entgegenhaltungen:
- DE-U1-202010 006 529

## Beschreibung

Die Erfindung betrifft eine Wandbauplatte und ein Wandbausystem für den Aufbau von Wänden im Messebau. Herkömmlicherweise werden Wände im Messebau aus vorgefertigten Einzelteilen aufgebaut. Solche Wände werden üblicherweise auf Messen durch hierauf spezialisierte Firmen aufgebaut. Solche Firmen sind stets danach bestrebt, den Aufbau von Wänden möglichst schnell und möglichst kostengünstig zu realisieren, damit sie den sehr hohen Anforderungen gerecht werden können, diesbezüglich die an sie durch Messeveranstalter gestellt werden.

Beispielsweise sind Wandbausysteme bekannt, die als vorgefertigte Teile horizontale Zargenelemente, vertikale Pfostenelemente und Platten umfassen. Die Pfostenelemente und Zargenelemente sind üblicherweise als Strangpressteile aus Aluminium gefertigt und weisen über ihre Längenerstreckung hinweg einen konstanten Querschnitt auf. Die Pfostenelemente weisen üblicherweise einen polygonförmigen Querschnitt auf, beispielsweise einen quadratischen Querschnitt oder einen Querschnitt nach Art eines regelmäßigen Achtecks. An jeder Seite, die durch zwei Ecken des Querschnitts begrenzt ist, weisen die Pfostenelemente eine jeweils identische Nut auf, die sich ebenfalls über die gesamte Längserstreckung des Pfostenelements erstreckt. Die Zargenelemente weisen üblicherweise einen sich über ihre gesamte Längserstreckung erstreckenden Hohlprofilbereich auf sowie zumindest an einer Seite eine Nut, die häufig ebenfalls mit den Nuten der Pfostenelemente identisch ist. An jedem Ende ihrer Längenerstreckung weisen die Zargenelemente üblicherweise Klemmverbinder auf, die in den Hohlprofilbereich eingesetzt sind. Als Platte wird beispielsweise eine Pressspanplatte oder eine Glasplatte verwendet. Mit diesen vorgefertigten Einzelteilen wird der Aufbau von Wänden folgendermaßen durchgeführt: An eine Seite eines Pfostenelements, an der sich eine Nut befindet, werden zwei Zargenelemente so angesetzt, dass die Nuten der Zargenelemente mit der Nut des Pfostenelements zusammenlaufen und dass die an den zum Pfostenelement weisenden Enden der Zargenelemente angeordneten Klemmverbinder abschnittsweise in die Nut des Pfostenelements hineinragen. Die Fixierung der Zargenelemente an den Pfostenelementen erfolgt über die Klemmverbinder. Dem Fachmann sind verschiedene Ausführungsformen der Klemmverbinder bekannt, beispielsweise exzenterartige Klemmverbinder, die sich mit der Nut des Pfostenelements verklemmen. Sodann wird die Platte in die Nuten der Zargenelemente und die Nut des Pfostenelements eingeschoben, wonach dann ein weiteres Pfostenelement an dem freien Ende der Zargenelemente wie beschrieben befestigt wird, wobei die Nut dieses Pfostenelements ebenfalls die Platte aufnimmt. An den freien Seiten der Pfostenelemente, die jeweils freie Nuten aufweisen, können dann weitere Zargenelemente wie beschrieben fixiert werden, so dass eine Wand mit einer beliebigen Länge hergestellt werden kann. Das beschriebene bekannte Wandbausystem ermöglicht einen sehr variablen Aufbau von Wänden und ist gleichzeitig sehr kostengünstig herstellbar, da nur eine geringe Anzahl an unterschiedlichen Einzelteilen benötigt wird. Allerdings weist dieses Wandbausystem den Nachteil auf, dass der Aufbau von Messewänden vor Ort auf der Messe zeitintensiv ist, da die Wände aus einer Vielzahl an Einzelteilen hergestellt werden müssen.

Beispielsweise sind auch Wandbausysteme bekannt, bei denen Wandbauplatten als vorgefertigte Teile hergestellt werden, die dann auf der Messe zusammengesetzt werden zum Aufbau von Wänden. Ein solches Wandbausystem ist beispielsweise in DE 20 2010 006 529 offenbart. Die Wandbauplatten werden aus einem herkömmlichen Pfostenelement und zwei herkömmlichen Zargenelementen sowie einem Kantenprofilelement anstelle des zweiten Pfostenelements hergestellt. Das Kantenprofilelement ist zwischen den horizontalen Zargen angeordnet, so dass die dem Pfostenelement gegenüberliegenden Enden der Zargenelemente frei bleiben, so dass das Pfostenelement einer weiteren Wandbauplatte mit einer Seite, an der es eine freie Nut aufweist, wie oben erläutert an die Zargenelemente angesetzt und über die Klemmverbinder der Zargenelemente mit den Zargenelementen fixiert werden kann. Damit solche Wandbauplatten in sich ausreichend stabil sind, ist eine Fixierung des Kantenprofilelements an den Zargenelementen erforderlich. Außerdem muss die Platte einer Wandbauplatte hinreichend gut an dem Kantenprofilelement gehalten sein. Darüber hinaus muss das Kantenprofilelement eine Feder bereitstellen, die in die Nut eines angesetzten Pfostenelements einer weiteren Wandbauplatte eingreifen kann, damit zwei vorgefertigte Wandbauplatten ausreichend stabil miteinander verbunden werden können. Bei dem beispielhaft beschriebenen Wandbausystem sind die beschriebenen Aufgaben dadurch gelöst, dass das Kantenprofilelement einerseits ein Nutelement aufweist, in dem die Platte angeordnet ist, benachbart zum Nutelement einen Hohlprofilbereich, in den herkömmliche Klemmverbinder eingesetzt sind zur Verbindung des Kantenprofilelements mit den Zargenelementen, sowie darüber hinaus an der dem Nutelement gegenüberliegenden Seite des Hohlprofilbereichs ein Federelement, das in die Nut des Pfostenelements einer weiteren Wandbauplatte eingesetzt werden kann. Das beschriebene Wandbausystem ermöglicht durch die Bereitstellung von ausreichend stabilen vorgefertigten Wandbauplatten einen schnellen Aufbau von Wänden auf einer Messe. Allerdings muss das Kantenprofilelement mit den verschiedenen Abschnitten, nämlich Nutelement, Hohlprofilbereich zur Aufnahme eines Klemmverbinders und Federelement, sehr groß dimensioniert werden, insbesondere da ein ausreichend großer und stabiler Hohlprofilbereich und daran angesetzt ausreichend stabile Nut- und Federelemente vorgesehen sein müssen. Die Herstellung des Kantenprofilelements ist somit aufwendig und materialintensiv, was umso mehr von Bedeutung ist, als das Kantenprofilelement ein zusätzliches Bauteil darstellt, das bei den anderen beschriebenen bekannten Wandbausystemen nicht erforderlich ist. Darüber hinaus sind weitere Klemmverbinder zur Verbindung des Kantenprofilelements mit den Zargenelementen erforderlich, was die Kosten des Wandbausystems noch weiter erhöht. Dem Vorteil dieses Wandbausystems, den Aufbau von Wänden auf einer Messe schneller realisieren zu können, steht somit der Nachteil dieses Wandbausystems entgegen, dass die Kosten für die Herstellung der für das Wandbausystem erforderlichen Einzelteile hoch sind.

Der vorliegenden Erfindung liegt die Aufgabe zugrunde, eine Wandbauplatte und ein Wandbausystem bereitzustellen, das die oben beschriebenen Nachteile herkömmlicher Wandbausysteme zumindest teilweise behebt und einen möglichst schnellen und gleichzeitig möglichst kostengünstigen Aufbau von Wänden auf einer Messe ermöglicht.

Als eine Lösung der genannten technischen Aufgabe schlägt die vorliegende Erfindung eine Wandbauplatte mit den Merkmalen von Anspruch 1 vor. Die Wandbauplatte umfasst vier Rahmenelemente, die jeweils eine Nut aufweisen und zu einem rechteckförmigen Rahmen mit einer zum Rahmeninneren weisenden umlaufenden Rahmennut verbunden sind, wobei die Rahmennut durch die Nuten der Rahmenelemente gebildet ist und eine Platte in die Rahmennut eingesetzt ist. Die vier Rahmenelemente bilden somit einen Rahmen, in dessen Rahmeninneren die Platte angeordnet ist. Die vier Rahmenelemente umschließen somit die Platte. Die Platte ist in den Nuten der vier Rahmenelemente angeordnet, und die vier Rahmenelemente sind über Fixierungsmittel miteinander fixiert, so dass die Platte in dem durch die vier Rahmenelemente gebildeten Rahmen sicher gehalten ist. Als Fixierungsmittel können beispielsweise herkömmliche Klemmverbinder eingesetzt sein, die in Hohlprofilbereiche der Zargenelemente eingesetzt sind, wie zum Stand der Technik erläutert. Dem Fachmann sind verschiedene Möglichkeiten zur Realisierung solcher Fixierungsmittel zur Verbindung von zwei Rahmenelementen bekannt. Zwei der vier Rahmenelemente sind als in einer vertikalen Richtung verlaufende Rahmenelemente ausgebildet, von denen eines als ein Pfostenelement und das andere als ein Kantenelement ausgebildet ist. Die beiden anderen der vier Rahmenelemente sind als in einer horizontalen Richtung verlaufende Zargenelemente ausgebildet, wobei die Zargenelemente jeweils mit einem horizontalen Ende an dem Pfostenelement anliegen. Das Pfostenelement ist somit in der horizontalen Richtung neben den Zargenelementen angeordnet. Das Kantenelement ist mit einem ersten horizontalen Abschnitt zwischen den Zargenelementen angeordnet und steht mit einem zweiten horizontalen Abschnitt horizontal über die Zargenelemente vor. In der vertikalen Richtung ist das Kantenelement somit zwischen den Zargenelementen angeordnet, wohingegen es in der horizontalen Richtung nur mit seinem ersten horizontalen Abschnitt mit den beiden Zargenelementen überlappt. Aus der beschriebenen Anordnung der Rahmenelemente und der Platte ergibt sich, dass jeweils eines der Zargenelemente an jeweils einem vertikalen Ende der Platte angeordnet ist, und dass das Pfostenelement an einem ersten horizontalen Ende der Platte angeordnet ist und das Kantenelement an einem zweiten horizontalen Ende der Platte angeordnet ist. Das Pfostenelement und das Kantenelement, die beide in der vertikalen Richtung verlaufen, sind über die Zargenelemente miteinander verbunden, die in der horizontalen Richtung verlaufen.

Erfindungsgemäß ist das Kantenelement durch ein einstückiges Metall- oder Kunststoffelement gebildet und weist einen als eine U-Form ausgebildeten Querschnitt senkrecht zur vertikalen Richtung auf. Die U-Form ist zum Rahmeninneren hin offen und durch zwei Seitenwände gebildet, die über den ersten horizontalen Abschnitt hinweg voneinander beabstandet sind und ausschließlich in dem zweiten horizontalen Abschnitt miteinander verbunden sind. Indem die U-Form zum Rahmeninneren hin offen ist, stellt das Kantenelement seine Nut zur Aufnahme der Platte bereit. Die Platte erstreckt sich somit mit einem horizontalen Abschnitt zwischen den Seitenwänden, da die Platte in der Nut des Kantenelements angeordnet ist. Das Kantenelement weist in dem zweiten horizontalen Abschnitt eine maximale Breite in einer Querrichtung auf, die senkrecht zur horizontalen und senkrecht zur vertikalen Richtung steht, die geringer ist als eine Breite der Nut des Pfostenelements in der Querrichtung. Über den gesamten zweiten horizontalen Abschnitt hinweg, d. h. auch über seine gesamte Erstreckung in der vertikalen Richtung, weist das Kantenelement höchstens die maximale Breite auf. In einer Ausführungsform weist das Kantenelement insgesamt höchstens die maximale Breite auf. Der Begriff "Nut des Pfostenelements" bezieht sich selbstverständlich stets auf die Nut, in der die Platte angeordnet ist. Besonders bevorzugt weist das Pfostenelement zumindest eine Aufnahmenut auf, die identisch zu der Nut des Pfostenelements ausgebildet ist, in der die Platte angeordnet ist. Die Aufnahmenut bezeichnet somit eine freie Nut des Pfostenelements, in der nicht die Platte der Wandbauplatte eingesetzt ist. Die Aufnahmenut kann somit einen Abschnitt, insbesondere den zweiten horizontalen Abschnitt des Kantenelements, einer weiteren Wandbauplatte aufnehmen, so dass zwei Wandbauplatten, wie zum Stand der Technik erläutert, aneinandergesetzt werden können zur Realisierung von Wänden im Messebau. Besonders bevorzugt sind sämtliche vier Rahmenelemente als Strangpressteile ausgebildet, insbesondere als Strangpressteile aus Aluminium. Dadurch können die Rahmenelemente günstig und sehr stabil ausgebildet werden. Besonders bevorzugt weisen sämtliche Rahmenelemente über ihre gesamte Längenerstreckung hinweg denselben Querschnitt auf, d. h. die Zargenelemente über ihre Erstreckung in der horizontalen Richtung und Pfostenelement und Kantenelement über ihre Erstreckung in der vertikalen Richtung.

Die erfindungsgemäße Wandbauplatte lässt sich sehr kostengünstig herstellen, da das Kantenelement sehr einfach aufgebaut ist. Die Erfinder haben erkannt, dass das U-förmige Kantenelement dank seiner U-Form eine ausreichende Steifigkeit aufweist, damit eine ausreichend verbindungsteife Wandbauplatte hergestellt werden kann, die ohne Beschädigung transportiert und an weitere Wandbauplatten angesetzt werden kann. Darüber hinaus haben die Erfinder erkannt, dass das einförmige und homogen ausgeführte U-förmige Kantenelement gleichzeitig eine Nutfunktion zur Aufnahme der Platte und eine Federfunktion zum Einsetzen in eine Aufnahmenut eines Pfostenelements einer benachbarten Wandbauplatte erfüllt, und dass darüber hinaus das U-förmige Kantenelement sehr einfach auf verschiedene Art und Weisen ausreichend robust mit den Zargenelementen verbunden werden kann. Beispielsweise kann eine solche Verbindung dadurch erfolgen, dass durch eine Durchführung in einem Zargenelement eine Schraube vertikal in das Kantenprofilelement geschraubt wird, so dass sich das Gewinde der Schraube mit den Seitenwänden des U-Profils verklemmt. Beispielsweise kann sich das Kantenelement mit seinem ersten horizontalen Abschnitt in die Nut eines Zargenelements erstrecken, wobei eine Fixierung zwischen Kantenelement und Zargenelement über eine Schraube erfolgen kann, die in der Querrichtung verläuft und durch Durchführungen in dem Zargenelement und in dem Kantenelement verläuft. Beispielsweise können T-Stücke in die U-Form des Kantenelements eingesetzt werden und mit den Seitenwänden verschraubt werden, wobei die Verbindung zwischen Zargenelement und Kantenelement durch Verschrauben des T-Stücks mit dem Zargenelement erfolgen kann. Die vorliegende Erfindung ermöglicht somit die Realisierung einer vorgefertigten Wandbauplatte für ein Wandbausystem mit minimalem Materialaufwand und somit minimalen Herstellungskosten, da das Kantenelement sehr einfach und mit sehr geringem Materialaufwand hergestellt werden kann. Dazu trägt bei, dass die Erfinder erkannt haben, dass das Kantenelement eine ausreichende Stabilität aufweist, ohne dass in dem ersten horizontalen Abschnitt des Kantenelements eine Verbindung zwischen den Seitenwänden vorgesehen ist, sondern dass eine Verbindung der Seitenwände ausschließlich in dem zweiten horizontalen Abschnitt ausreicht, in dem die Seitenwände unter Ausbildung des Bodens der U-Form zusammenlaufen.

In einer Ausführungsform weisen die Nuten der Zargenelemente jeweils eine Breite in der Querrichtung auf, die geringer ist als die maximale Breite des Kantenelements in der Querrichtung. Insbesondere kann die minimale Breite der Nuten der Zargenelemente jeweils geringer sein als die maximale Breite des Kantenelements. Insbesondere können die Nuten der Zargenelemente und die Nut des Pfostenelements identisch ausgebildet sein. Die maximale Breite gibt die maximale Erstreckung des Kantenelements insgesamt in der Querrichtung an. Durch die Abstimmung der Breiten der Nuten der Zargenelemente und die des Kantenelements kann beispielsweise ermöglicht sein, dass sich das Kantenelement mit seinem ersten horizontalen Abschnitt abschnittsweise in die Nuten der Zargenelemente hinein erstreckt, wodurch eine noch verbesserte Stabilität der Wandbauplatte bereitgestellt werden kann. Außerdem kann durch das Vorsehen einer sehr geringen Breite des Kantenelements noch weiter Material eingespart werden. Außerdem kann das Vorsehen einer sehr geringen Breite des Kantenelements mit sich bringen, dass das Kantenelement sehr eng an der Platte anliegt, was die Wandbauplatte weiter stabilisieren kann und insbesondere auch einen optisch angenehmen Eindruck der Wandbauplatte bewirken kann. Besonders bevorzugt ist jeweils ein vertikaler Abschnitt des ersten horizontalen Abschnitts des Kantenelements in der Nut von jeweils einem der beiden Zargenelemente angeordnet. Das Kantenelement erstreckt sich somit mit einem ersten vertikalen Abschnitt seines ersten horizontalen Abschnitts in der Nut von einem ersten der beiden Zargenelemente und mit einem zweiten vertikalen Abschnitt seines ersten horizontalen Abschnitts in der Nut von einem zweiten der beiden Zargenelemente. Hierdurch kann die Wandbauplatte besonders stabil ausgeführt sein.

In einer Ausführungsform sind die zum Inneren des Rahmens weisenden Nuten des Pfostenelements und der horizontalen Zargenelemente jeweils als hinterschnittene Nuten ausgebildet. Dadurch kann die Fixierung von Zargenelementen und Pfostenelementen miteinander sowie die Fixierung der Zargenelemente mit dem Kantenelement noch verbessert sein, da Fixierungsmittel den Hinterschnitt der Nuten hintergreifen können. Dabei ist zu berücksichtigen, dass eine hinterschnittene Nut so ausgebildet ist, dass sich die Breite der Nut über einen Abschnitt in Richtung zum Rahmeninneren hin verringert, so dass ein Fixierungselement in der Nut angeordnet sein kann und durch den Abschnitt der Nut, in dem sich die Breite der Nut verringert, an dem Herausgleiten aus der Nut gehindert sein kann.

In einer Ausführungsform weist die Wandbauplatte zwei Verbindungselemente auf, wobei das Kantenelement mittels der beiden Verbindungselemente mit den beiden Zargenelementen verbunden ist, wobei jedes Verbindungselement genau einem Zargenelement zugeordnet ist und mit einem ersten vertikalen Halteabschnitt zwischen den Seitenwänden des Kantenelements angeordnet ist und mit einem zweiten vertikalen Halteabschnitt innerhalb der Nut des zugeordneten Zargenelements angeordneten ist. Der erste vertikale Halteabschnitt ist somit in der Querrichtung zwischen den Seitenwänden des Kantenelements und in der horizontalen Richtung neben der Platte und in der vertikalen Richtung zumindest abschnittsweise auf Höhe der Platte angeordnet. Über den ersten vertikalen Halteabschnitt kann das Verbindungselement somit sehr einfach mit dem Kantenelement fixiert sein. Hierzu kann beispielsweise eine Schraube oder ein Klemmkeil oder eine Klebefixierung vorgesehen sein. Über den zweiten vertikalen Halteabschnitt, der in der Nut des dem Verbindungselement zugeordneten Zargenelements angeordnet ist, kann eine sehr einfache Fixierung des Verbindungselements mit dem zugeordneten Zargenelement realisiert sein, beispielsweise über eine Schraube, einen Klemmkeil oder eine Klebefixierung. Entsprechend kann über das Verbindungselement, das als Fixierungsmittel fungiert, die stabile Fixierung zwischen zugeordnetem Zargenelement und Kantenelement zuverlässig und einfach realisiert sein.

Durch das Vorsehen von zwei Verbindungselementen, die jeweils genau einem Zargenelement zugeordnet sind, können die Verbindungselemente klein und einfach gehalten werden. Dadurch kann zum einen die Fixierung zwischen Zargenelement, Verbindungselement und Kantenelement vereinfacht sein, und zum anderen können die Herstellungskosten dadurch geringgehalten werden.

In einer Ausführungsform ist zumindest bei einem der Verbindungselemente, insbesondere bei sämtlichen Verbindungselementen, der erste Halteabschnitt über ein separates erstes Befestigungsmittel an dem Kantenelement und der zweite Halteabschnitt über ein separates zweites Befestigungsmittel an dem zugeordneten Zargenelement befestigt. Als Befestigungsmittel können beispielsweise Schrauben, Splinte oder Klemmkeile eingesetzt sein. Das Vorsehen der beiden separaten Befestigungsmittel kann den Zusammenbau der Wandbauplatte besonders vereinfachen und gleichzeitig einen sehr stabilen Zusammenbau der Wandbauplatte ermöglichen. Insbesondere kann zumindest eines der Verbindungselemente, insbesondere sämtliche Verbindungselemente, einen als T-Form ausgebildeten Querschnitt senkrecht zur horizontalen Richtung aufweisen, wobei die T-Form durch einen in der vertikalen Richtung verlaufenden Basisbalken und einen in der Querrichtung verlaufenden Querbalken gebildet ist, wobei der erste Halteabschnitt als der Basisbalken und zweite Halteabschnitt als der Querbalken ausgebildet ist. Aus der T-Form des Querschnitts ergibt sich, dass der Querbalken an beiden Seiten mit Bezug auf die Querrichtung über den Basisbalken hinausragt. Das Vorsehen des T-förmigen Verbindungselements bringt den wesentlichen Vorteil mit sich, dass der Basisbalken zwischen den Seitenwänden des Kantenelements angeordnet sein kann und zu diesen fixiert sein kann, während sich der Querbalken in der Nut eines zugeordneten Zargenelements befindet, so dass aufgrund der erheblichen Erstreckung des Querbalkens in der Nut ausreichend Möglichkeit gegeben ist zur Fixierung des Querbalkens in der Nut. Das Vorsehen des T-förmigen Verbindungselements bringt somit eine besonders einfache und zuverlässige Fixierung von Kantenelement und Zargenelement zueinander mit sich und gewährleistet gleichzeitig eine sehr einfache Realisierung des Verbindungselements.

Besonders bevorzugt weist der erste Halteabschnitt von zumindest einem der Verbindungselemente, insbesondere von sämtlichen Verbindungselementen, eine Bohrung auf, die mit einem durchgehenden Loch, das in einer Seitenwand des Kantenelements vorgesehen ist, fluchtet, wobei das Verbindungselement mittels einer Schraube, die sich durch das Loch und in die Bohrung erstreckt, mit dem Kantenelement verschraubt ist. Beispielsweise kann die Bohrung ein Innengewinde aufweisen, in das die Schraube geschraubt ist. Beispielsweise können beide Seitenwände jeweils ein durchgehendes Loch aufweisen, wobei die Löcher zueinander und zu der Bohrung fluchten, wobei sich eine Schraube durch die Löcher und durch die Bohrung hindurch erstreckt und eine Mutter auf die Schraube geschraubt ist, so dass beide Seitenwände gegen den ersten Halteabschnitt gepresst sind. Über das kombinierte Vorsehen eines Loch in einer Seitenwand und einer dazu fluchtenden Bohrung in dem Verbindungselement und der Fixierung des Verbindungselements über eine Schraube mit dem Kantenelement kann eine sehr einfache, kostengünstige und stabile Fixierung zwischen erstem Halteabschnitt und Kantenelement realisiert sein. Besonders bevorzugt weist das Verbindungselement in seinem Abschnitt, in dem es die Bohrung aufweist, eine Dicke in der Querrichtung von mindestens 3 mm, insbesondere von mindestens 4 mm auf. Dadurch kann eine ausreichende Stabilität des Verbindungselements auf Höhe der Bohrung gewährleistet sein. Insbesondere kann dies dann vorteilhaft sein, wenn die Bohrung ein Innengewinde aufweist, in das die Schraube geschraubt ist, da dann eine ausreichende Fixierung der Schraube in dem Innengewinde aufgrund der ausreichenden Dicke gewährleistet sein kann.

In einer Ausführungsform weist bei zumindest einem der Verbindungselemente, insbesondere bei sämtlichen Verbindungselementen, der zweite Halteabschnitt an seiner zum Kantenelement weisenden Seite einen in der Querrichtung verlaufenden Stufenverlauf auf. Die Nut des diesem Verbindungelement zugeordneten Zargenelements ist an ihrer zum Rahmeninneren weisenden Seite durch zwei einen Hinterschnitt bildende Hinterschnittabschnitte begrenzt, die in der Querrichtung verlaufen und zwischen sich eine Nutöffnung ausbilden. Die Breite der Nut vergrößert sich somit ausgehend von der Nutöffnung entlang der vertikalen Richtung nach den Hinterschnittabschnitten. Die Hinterschnittabschnitte verlaufen somit jeweils von einer Nutwand zur Nutöffnung hin. Aufgrund des Vorsehens der Hinterschnittabschnitte ist die Nut somit als hinterschnittene Nut ausgebildet. Der zweite Halteabschnitt des Verbindungselements ist mit einem Mittelabschnitt seines Stufenverlaufs in der Nutöffnung angeordnet und liegt mit zwei den Mittelabschnitt umrahmenden Seitenabschnitten an den beiden Hinterschnittabschnitten innerhalb der Nut auf. Der stufenverlauf ist somit durch die Stufe zwischen einem ersten Seitenabschnitt und dem Mittelabschnitt und die Stufe zwischen einem zweiten Seitenabschnitt und dem Mittelabschnitt ausgebildet. Bei der beschriebenen Ausführungsform ist besonders vorteilhaft, dass durch den Stufenverlauf und den zwischen den Hinterschnittabschnitten angeordneten Mittelabschnitt eine Fixierung des Verbindungselements bezogen auf die Querrichtung relativ zum Zargenelement gewährleistet ist. Besonders bevorzugt ist in dem Mittelabschnitt eine Fixierbohrung mit einem Innengewinde vorgesehen, die sich in der vertikalen Richtung durch den Mittelabschnitt hindurch erstreckt, wobei in die Fixierbohrung eine Fixierschraube geschraubt ist, die gegen einen der Nutöffnung in der vertikalen Richtung gegenüberliegenden Nutboden presst, wodurch die Fixierschraube die Seitenabschnitte gegen die Hinterschnittabschnitte presst. Hierdurch kann eine besonders zuverlässige Fixierung des zweiten Halteabschnitts relativ zum Zargenelement gewährleistet sein.

Besonders bevorzugt nimmt bei dem zumindest einen Verbindungselement, dessen zweiter Halteabschnitt den beschriebenen Stufenverlauf aufweist, eine Dicke in der Querrichtung des ersten Halteabschnitts in der vertikalen Richtung nach oben zum zweiten Halteabschnitt hin über eine Stufe ab, wobei die Fixierschraube in der vertikalen Richtung oberhalb der Stufe und in der Querrichtung zumindest abschnittsweise auf Höhe der Stufe angeordnet ist. Dadurch kann zum einen sichergestellt sein, dass der erste Halteabschnitt eine ausreichende Dicke aufweist, damit eine stabile Fixierung des ersten Halteabschnitts relativ zum Kantenelement gewährleistet sein kann. Zum anderen kann dadurch gewährleistet sein, dass die Fixierschraube so angeordnet sein kann, dass sie bei der Montage zugänglich ist, da sie in der Querrichtung auf Höhe der Nutöffnung vorgesehen werden kann, und somit durch Einschrauben der Fixierschraube in die Fixierbohrung das beschriebene Anpressen der Seitenabschnitte des zweiten Halteabschnitts gegen die Hinterschnittabschnitte gewährleistet sein kann.

In einer Ausführungsform ist innerhalb eines Vertikalabschnitts des Kantenelements, der sich über die Hälfte der vertikalen Erstreckung des Kantenelements erstreckt und um jeweils ein Viertel dieser vertikalen Erstreckung von den vertikalen Enden des Kantenelements beabstandet ist, ein Distanzelement zwischen den Seitenwänden des Kantenelements angeordnet und an den Seitenwänden fixiert. Das Distanzelement ist von der Platte in der horizontalen Richtung um weniger als 3 mm beabstandet. Insbesondere kann das Distanzelement unmittelbar an der Platte anliegen. Das Distanzelement kann beispielsweise eine Form nach Art eines Quaders aufweisen. Das Distanzelement kann beispielsweise eine Erstreckungslänge in der vertikalen Richtung von mindestens 50 mm, insbesondere mindestens 100 mm aufweisen. Das Distanzelement erhöht wesentlich die Stabilität der Wandbauplatte. Dies ist dadurch begründet, dass ohne das Vorsehen eines Distanzelements die Platte zumindest über einen wesentlichen Anteil der vertikalen Erstreckungslänge des Kantenelements von dem Bereich in dem zweiten horizontalen Abschnitt des Kantenelements beabstandet ist, in dem die Seitenwände miteinander verbunden sind. Bei einer Belastung des Kantenelements in der horizontalen Richtung zum Pfostenelement hin kann sich somit ohne Distanzelement eine Verbiegung des Kantenelements einstellen, was Verformungen der Wandbauplatte mit sich bringen kann. Durch das Vorsehen des Distanzelements ist eine solche Verbiegung effektiv verhindert, da das Distanzelement bei dem Versuch einer Verbiegung des Kantenelements zum Pfostenelement hin an der Platte anliegt und somit eine Verbiegung des Kantenelements verringert, wenn nicht gar vollständig verhindert. Das Distanzelement kann sich beispielsweise über den gesamten vertikalen Abschnitt erstrecken. Das Distanzelement kann sich beispielsweise auch über den vertikalen Abschnitt hinaus erstrecken. Wesentlich ist, dass das Distanzelement sich zumindest mit einem Abschnitt innerhalb des vertikalen Abschnitts erstreckt. Denn besonders auf Höhe des vertikalen Abschnitts wird das Kantenelement auf Verbiegung beansprucht, beispielsweise bei Tragen der Wandbauplatte.

In einer Ausführungsform weisen die Zargenelemente jeweils einen über ihre horizontale Erstreckung durchgehend verlaufenden Hohlprofilbereich auf, wobei an beiden horizontalen Enden beider Zargenelemente jeweils ein Klemmverbinder in dem Hohlprofilbereich angeordnet und fixiert ist. Beide horizontale Zargenelemente sind jeweils über einen ihrer Klemmverbinder mit dem Pfostenelement verbunden, nämlich über den Klemmverbinder, der an dem horizontalen Ende angeordnet ist, an dem das jeweilige Zargenelement an dem Pfostenelement anliegt. Die Klemmverbinder fungieren somit als Fixierungsmittel. Beide horizontale Zargenelemente sind jeweils über den anderen ihrer Klemmverbinder mit einem weiteren Pfostenelement verbindbar, das eine Aufnahmenut aufweist, die identisch mit der Nut des Pfostenelements der Wandbauplatte ist, und mit dieser Aufnahmenut an die Zargenelemente angrenzt, wobei das Kantenelement mit seinem zweiten horizontalen Abschnitt in diese Aufnahmenut dieses weiteren Pfostenelements angeordnet ist. Über ihre beiden anderen Klemmverbinder, mit denen sie nicht an dem Pfostenelement der Wandbauplatte verbunden sind, können die horizontalen Zargenelemente somit mit einem Pfostenelement einer weiteren Wandbauplatte verbunden bzw. an dem Pfostenelement fixiert werden, während der zweite horizontale Abschnitt des Kantenelements in der Aufnahmenut des Pfostenelements der weiteren Wandbauplatte angeordnet ist, wodurch eine sehr stabile Fixierung zweier Wandbauplatten gewährleistet sein kann.

In einer Ausführungsform weist die Wandbauplatte ein zweites Kantenelement auf, das zwischen dem Pfostenelement und der Platte angeordnet ist. Bei dieser Ausführungsform liegt somit an jedem horizontalen Ende der Platte, das sich in der vertikalen Richtung erstreckt, jeweils eines der beiden Kantenelemente unmittelbar an, während das eine Kantenelement gleichzeitig einen vertikalen Abschnitt eines horizontalen Endes der Wandbauplatte darstellt und mit seinem zweiten horizontalen Abschnitt über die Zargenelemente vorsteht und in eine Aufnahmenut eines Pfostenelements einer weiteren Wandbauplatte eingesetzt werden kann, wohingegen das zweite Kantenelement mit seinem zweiten horizontalen Abschnitt in der Nut des Pfostenelements der Wandbauplatte eingesetzt ist, in die auch die Platte der Wandbauplatte eingesetzt ist. In der Nut des Pfostenelements verlaufen somit sowohl der zweite horizontale Abschnitt des zweiten Kantenelements als auch die Platte der Wandbauplatte. Im Übrigen kann das zweite Kantenelement wie oben zu dem ersten Kantenelement beschrieben zwischen den Zargenelementen angeordnet sein und/oder an den Zargenelementen befestigt sein. Es ist jedoch auch möglich, von jeder zusätzlichen Befestigung zwischen dem zweiten Kantenelement und den Zargenelementen abzusehen, da über die Verbindung zwischen Pfostenelement und Zargenelementen eine ausreichende Stabilisierung der Wandbauplatte möglicherweise bereitgestellt sein kann. Dank des sehr einfachen und kostengünstigen Aufbaus des Kantenelements ist das Vorsehen eines solchen zweiten Kantenelements zu sehr geringen Zusatzkosten realisierbar.

Die Erfindung betrifft ferner ein Wandbausystem umfassend zumindest zwei erfindungsgemäße Wandbauplatten, wobei das Pfostenelement einer ersten der Wandbauplatten eine freie Aufnahmenut aufweist, wobei das Kantenelement einer zweiten der Wandbauplatten in der Aufnahmenut des Pfostenelements der ersten Wandbauplatte angeordnet ist, und wobei die Zargenelemente der zweiten Wandbauplatte mit dem Pfostenelement der ersten Wandbauplatte verbunden sind. Das erfindungsgemäße Wandbausystem lässt sich kostengünstig herstellen und ermöglicht einen sehr schnellen Aufbau von Wänden auf einer Messe.

Die Erfindung betrifft ferner ein Verfahren zum Herstellen einer erfindungsgemäßen Wandbauplatte. Bei dem erfindungsgemäßen Verfahren werden in einem ersten Schritt die Zargenelemente mit dem Pfostenelement verbunden, insbesondere an dem Pfostenelement fixiert. In einem zweiten Schritt wird die Platte in der horizontalen Richtung in die Nuten der Zargenelemente und in die Nut des Pfostenelements geschoben. In einem dritten Schritt wird jeweils ein Verbindungselement in der horizontalen Richtung in die Nut von jeweils einem der beiden Zargenelemente geschoben und in der Nut fixiert. In einem vierten Schritt wird das Kantenelement in der horizontalen Richtung auf die Verbindungselemente geschoben, wonach anschließend die Verbindungselemente an dem Kantenelement fixiert werden. Das erfindungsgemäße Verfahren ermöglicht eine sehr einfache, kostengünstige und schnelle Realisierung einer erfindungsgemäßen Wandbauplatte.

Die Erfindung wird im Folgenden unter Bezugnahme auf fünf Figuren anhand eines Ausführungsbeispiels näher erläutert.

Es zeigen:
- Figur 1:: in einer schematischen Prinzipdarstellung eine Ansicht einer Ausführungsform einer erfindungsgemäßen Wandbauplatte;
- Figur 2:: eine schematische Explosionszeichnung von Elementen der Ausführungsform gemäß Figur 1;
- Figur 3:: in einer schematischen Prinzipdarstellung ein Verbindungselement der Ausführungsform gemäß Figur 1;
- Figur 4:: in einer schematischen Prinzipdarstellung die Verbindung zwischen Zargenelement und Kantenelement gemäß der Ausführungsform nach Figur 1;
- Figur 5:: in einer schematischen Prinzipdarstellung einen Ausschnitt der Ausführungsform gemäß Figur 1.

In Figur 1 ist eine Ansicht auf eine Ausführungsform einer erfindungsgemäßen Wandbauplatte 1 schematisch als Prinzipskizze dargestellt. Aus Figur 1 ist erkennbar, dass die Wandbauplatte 1 als vier Rahmenelemente ein Pfostenelement 2, ein Kantenelement 3 und zwei Zargenelemente 4 umfasst, wobei das Pfostenelement 2 und das Kantenelement 3 in der vertikalen Richtung Y verlaufen und die Zargenelemente 4 in der horizontalen Richtung X verlaufen. Die vier Rahmenelemente 2, 3, 4 bilden somit einen rechteckförmigen Rahmen, der eine Platte 5 umschließt. Dabei sind das Pfostenelement 2 und das Kantenelement 3 über die Zargenelemente 4 miteinander verbunden. In Figur 1 sind die Exzenter-Schrauben 73 von Exzenter-Klemmverbindern 7 erkennbar, die in Hohlprofilbereiche der Zargenelemente 4 eingesetzt sind, was in Figur 5 detaillierter dargestellt ist. Über jeweils einen Exzenter-Klemmverbinder 7 ist das Pfostenelement 2 mit jeweils einem der Zargenelemente 4 verbunden, wobei die Verbindung dadurch erfolgt, dass der Exzenter-Klemmverbinder 7 über die Exzenter-Schraube 73 gespannt wird und sich in der Nut des Pfostenelements 2 spreizt, die hinterschnitten ist. In Figur 1 sind ferner zwei Schrauben 63 erkennbar, über die jeweils der erste Halteabschnitt von jeweils einem Verbindungselement 6 mit dem Kantenelement 3 verschraubt ist, was in Figur 4 detaillierter dargestellt ist. Aus Figur 1 ist ferner erkennbar, dass das Pfostenelement 2 eine Aufnahmenut 20 aufweist, die in der Zeichenebene verläuft. Über diese Aufnahmenut 20 kann eine weitere Wandbauplatte mit dem Pfostenelement 2 der dargestellten Wandbauplatte 1 verbunden werden zur Realisierung einer Wand.

In Figur 2 ist eine Explosionsansicht von einem Ausschnitt des Kantenelements 3 und des Verbindungselements 6 der Ausführungsform gemäß Figur 1 schematisch dargestellt. Aus Figur 2 ist erkennbar, dass das Kantenelement 3 zwei Seitenwände 30 aufweist, die miteinander verbunden sind unter Ausbildung der U-Form des Kantenelements 3. Ferner ist aus Figur 2 erkennbar, dass eine Seitenwand 30 des Kantenelements 3 ein durchgehendes Loch 33 aufweist. Das Verbindungselement 6 weist einen als eine T-Form ausgebildeten Querschnitt senkrecht zur horizontalen Richtung X auf. Das Verbindungselement 6 ist in Figur 3 näher dargestellt. Aus Figur 2 ist erkennbar, dass das Verbindungselement 6 so zwischen die Seitenwände 30 des Kantenelements 3 eingeführt werden kann, dass die Bohrung 66 mit dem Loch 33 fluchtet, so dass die Schraube 63 durch das Loch 33 in das Innengewinde geschraubt werden kann, das in der Bohrung 66 vorgesehen ist zur Fixierung des Verbindungselements 6 mit dem Kantenelement 3. Ferner ist aus Figur 2 erkennbar, dass das Verbindungselement 6 eine Fixierbohrung 65 aufweist, in die eine Fixierschraube 64 geschraubt werden kann zum Verpressen des Verbindungselements 6 mit einem zugeordneten Zargenelement 4.

Das in der Ausführungsform gemäß Figur 1 zum Einsatz kommende Verbindungselement 6 ist in Figur 3 im Detail schematisch dargestellt. Aus Figur 3 ist erkennbar, dass das Verbindungselement 6 einen T-förmigen Querschnitt senkrecht zur horizontalen Richtung X aufweist. Die T-Form des Verbindungselements 6 ist gebildet aus einem Basisbalken 61 und einem Querbalken 62. Der Basisbalken 61 weist einen Abschnitt auf, in dem die Bohrung 66 angeordnet ist, in die die Schraube 63 geschraubt ist. Ausgehend von diesem Abschnitt verringert sich die Dicke des Basisbalkens 61 in der vertikalen Richtung Y zum Querbalken 62 hin ("nach oben") über eine Stufe, wobei diese Dicke über die Stufe abnimmt. Der Querbalken 62 weist einen Stufenverlauf auf, der durch die Stufen zwischen dem Mittelabschnitt 620 und den beiden Seitenabschnitten 621, 622 gebildet ist. Der Basisbalken 61 mündet in den Querbalken 62 auf Höhe des Mittelabschnitts 620. Die Fixierbohrung 65, in der die Fixierschraube 64 angeordnet ist, ist in dem Mittelabschnitt 620 vorgesehen und in der vertikalen Richtung Y oberhalb der Stufe des Basisbalkens 61 und in der Querrichtung Z abschnittsweise auf Höhe dieser Stufe angeordnet.

Aus Figur 4 ergibt schematisch die Funktion des Verbindungselements 6, das in Figur 3 im Detail dargestellt ist. In Figur 4 ist das dem Verbindungselement 6 zugeordnete Zargenelement 4 rein schematisch dargestellt. Ebenso ist in Figur 4 ein Ausschnitt des Kantenelements 3 abschnittsweise rein schematisch dargestellt. So ist in Figur 4 der Einfachheit halber zwar der Hohlprofilbereich des Zargenelements 4 dargestellt, nicht aber ein in dem Hohlprofilbereich angeordneter Klemmverbinder, und ebenso ist der Einfachheit halber die Verbindung der Seitenwände 30 des Kantenelements 3 in Figur 4 nicht dargestellt. Aus Figur 4 ist jedoch erkennbar, dass das Verbindungselement 6 mit seinem ersten Halteabschnitt, der als Basisbalken 61 ausgebildet ist, zwischen den Seitenwänden 30 des Kantenelements 3 angeordnet ist und über die Schraube 63 mit einer der Seitenwände 30 verschraubt ist. Ferner ist aus Figur 4 erkennbar, dass die maximale Breite des Kantenelements 3 in der Querrichtung Z geringer ist als die minimale Breite der Nut des Zargenelements 4 in der Querrichtung Z. Das Zargenelement 4 ist mit einem vertikalen Abschnitt in der Nut des Zargenelements 4, nämlich zwischen den Hinterschnittabschnitten 41, 42, angeordnet. Das Verbindungselement 6 ist mit seinem zweiten Halteabschnitt, der als Querbalken 62 ausgebildet ist, in der Nut des Zargenelements 4 angeordnet, wobei der Mittelabschnitt 620 in der Nutöffnung zwischen den Hinterschnittabschnitten 41, 42 angeordnet ist und die Seitenabschnitte 621, 622 an den beiden Hinterschnittabschnitten 41, 42 innerhalb der Nut aufliegen. Die Fixierschraube 64 ist gegen den Nutboden, der der Nutöffnung gegenüberliegt, gepresst, so dass die Fixierschraube 64 die Seitenabschnitte 621, 622 gegen die Hinterschnittabschnitte 41, 42 presst. Somit ist das Verbindungselement 6 mit seinem zweiten Halteabschnitt, der als Querbalken 62 ausgebildet ist, sehr fest in der Nut des Zargenelements 4 fixiert. Somit ist über das Verbindungselement 6 eine sehr feste Fixierung des Zargenelements 4 zum Kantenelement 3 gewährleistet.

In Figur 5 ist ein Ausschnitt der Ausführungsform gemäß Figur 1 dargestellt, nämlich die in Figur 1 dargestellte rechte untere Ecke. Die über die Aufsicht nicht sichtbaren Kanten, die in den Elementen verlaufen, sind in Figur 5 als gestrichelte Linien dargestellt. Aus Figur 5 ist erkennbar, dass in dem Hohlprofilbereich des Zargenelements 4 ein Exzenter-Klemmverbinder 7 angeordnet ist. Der Exzenter-Klemmverbinder 7 ist mit einem Verbindungskörper 72 in dem Hohlprofilbereich angeordnet und ragt mit einem Klemmkörper 71 in der horizontalen Richtung X über das Zargenelement 4 hinaus. Der Exzenter-Klemmverbinder 7 weist ferner eine Exzenter-Schraube 73 auf, über die der Klemmmechanismus des Klemmkörpers 71 betätigt wird, wodurch sich der Klemmkörper 71 spreizt. Ferner ist aus Figur 5 erkennbar, dass sich das Kantenelement 3 mit seinem ersten horizontalen Abschnitt 31 zwischen den Zargenelementen 4 erstreckt und somit horizontal entlang den Zargenelementen 4 verläuft, während es mit seinem zweiten horizontalen Abschnitt 32 in der horizontalen Richtung X über die Zargenelemente 4 vorsteht. Das Kantenelement 3 ist wie vorstehend erläutert über das Verbindungselement 6 mit der Schraube 63 und der Fixierschraube 64 mit dem Zargenelement 4 verbunden. Die Wandbauplatte 1 gemäß Figur 1 kann somit an eine weitere Wandbauplatte angesetzt und mit dieser verbunden werden, indem der zweite horizontale Abschnitt 32 in eine Aufnahmenut des Pfostenelements 2 dieser weiteren Wandbauplatte 1 eingesetzt wird und gleichzeitig der Klemmkörper 71 des Exzenter-Klemmverbinders 7 in diese Aufnahmenut eingesetzt wird. Über den Exzenter-Klemmverbinder 7 kann eine Fixierung zwischen dem Zargenelement 4 und der weiteren Wandbauplatte 1 bzw. dem Pfostenelement 2 der weiteren Wandbauplatte 1 realisiert werden, während das Kantenelement 3 dank des Eingreifens eines zweiten horizontalen Abschnitts 32 in die Aufnahmenut des Pfostenelements 2 der weiteren Wandbauplatte 1 eine zusätzliche Fixierung zwischen den beiden Wandbauplatten 1 bereitstellt.

Aus dem Vorstehenden ergibt sich, dass die erfindungsgemäße Wandbauplatte 1 sehr einfach aufgebaut ist und kostengünstig realisierbar ist. Die erfindungsgemäße Wandbauplatte 1 weist dabei gleichzeitig dank des Zusammenspiels seiner Komponenten eine ausreichend große Stabilität auf, so dass mehrere Wandbauplatten 1 miteinander verbunden werden können, ohne dass es zu Beschädigungen der Wandbauplatten 1 kommt. Darüber hinaus können die mehreren Wandbauplatten 1 wie beschrieben stabil miteinander fixiert werden.

### Bezugszeichenliste

- 1: Wandbauplatte
- 2: Pfostenelement
- 3: Kantenelement
- 4: Zargenelement
- 5: Platte
- 6: Verbindungselement
- 7: Exzenter-Klemmverbinder
- 20: Aufnahmenut
- 30: Seitenwand
- 31: erster horizontaler Abschnitt
- 32: zweiter horizontaler Abschnitt
- 33: Loch
- 41, 42: Hinterschnittabschnitt
- 61: Basisbalken
- 62: Querbalken
- 63: Schraube
- 64: Fixierschraube
- 65: Fixierbohrung
- 66: Bohrung
- 71: Klemmkörper
- 72: Verbindungskörper
- 73: Exzenter-Schraube
- 620: Mittelabschnitt
- 621, 622: Seitenabschnitt
- X: horizontale Richtung
- Y: vertikale Richtung
- Z: Querrichtung

## Patentansprüche

1. Wandbauplatte (1) für den Aufbau von Wänden im Messebau umfassend vier Rahmenelemente (2, 3, 4), die jeweils eine Nut aufweisen und zu einem rechteckförmigen Rahmen mit einer zum Rahmeninneren weisenden umlaufenden Rahmennut verbunden sind, wobei die Rahmennut durch die Nuten der Rahmenelemente (2, 3, 4) gebildet ist und eine Platte (5) in die Rahmennut eingesetzt ist, wobei zwei der vier Rahmenelemente (2, 3, 4) als in einer vertikalen Richtung (Y) verlaufende Rahmenelemente (2, 3) ausgebildet sind, von denen eines als ein Pfostenelement (2) und das andere als ein Kantenelement (3) ausgebildet ist, wobei die beiden anderen der vier Rahmenelemente (2, 3, 4) als in einer horizontalen Richtung (X) verlaufende Zargenelemente (4) ausgebildet sind, wobei die Zargenelemente (4) jeweils mit einem horizontalen Ende an dem Pfostenelement (2) anliegen, wobei das Kantenelement (3) mit einem ersten horizontalen Abschnitt (31) zwischen den Zargenelementen (4) angeordnet ist und mit einem zweiten horizontalen Abschnitt (32) horizontal über die Zargenelemente (4) vorsteht, wobei das Kantenelement (3) durch ein einstückiges Metall- oder Kunststoffelement gebildet ist, wobei insbesondere das Pfostenelement (2) zumindest eine Aufnahmenut aufweist, die identisch zu der Nut des Pfostenelements (2) ausgebildet ist, in die die Platte (5) eingesetzt ist,
**dadurch gekennzeichnet, dass**
das Kantenelement (3) einen als eine U-Form ausgebildeten Querschnitt senkrecht zur vertikalen Richtung (Y) aufweist, wobei die U-Form zum Rahmeninneren hin offen ist und durch zwei Seitenwände (30) gebildet ist, die über den ersten horizontalen Abschnitt (31) hinweg voneinander beabstandet sind und ausschließlich in dem zweiten horizontalen Abschnitt (32) miteinander verbunden sind, wobei das Kantenelement (3) in dem zweiten horizontalen Abschnitt (32) eine maximale Breite in einer Querrichtung (Z), die senkrecht zur horizontalen Richtung (X) und senkrecht zur vertikalen Richtung (Y) steht, aufweist, die geringer ist als eine Breite der Nut des Pfostenelements (2) in der Querrichtung (Z).

2. Wandbauplatte (1) nach Anspruch 1,
**dadurch gekennzeichnet, dass**
die Nuten der Zargenelemente (4) jeweils eine Breite in der Querrichtung (Z) aufweisen, die geringer ist als die maximale Breite des Kantenelements (3) in der Querrichtung (Z), wobei insbesondere die Nuten der Zargenelemente (4) und die Nut des Pfostenelements (2) identisch ausgebildet sind.

3. Wandbauplatte (1) nach Anspruch 2,
**dadurch gekennzeichnet, dass**
jeweils ein vertikaler Abschnitt des ersten horizontalen Abschnitts (31) des Kantenelements (3) in der Nut von jeweils einem der beiden Zargenelemente (4) angeordnet ist.

4. Wandbauplatte (1) nach einem der vorangehenden Ansprüche,
**dadurch gekennzeichnet, dass**
die zum Inneren des Rahmens weisenden Nuten des Pfostenelements (2) und der Zargenelemente (4) jeweils als hinterschnittene Nuten ausgebildet sind.

5. Wandbauplatte (1) nach einem der vorangehenden Ansprüche,
**dadurch gekennzeichnet, dass**
die Wandbauplatte (1) zwei Verbindungselemente (6) aufweist, wobei das Kantenelement (3) mittels der beiden Verbindungselemente (6) mit den beiden Zargenelementen (4) verbunden ist, wobei jedes Verbindungselement (6) genau einem Zargenelement (4) zugeordnet ist und mit einem ersten vertikalen Halteabschnitt zwischen den Seitenwänden (30) des Kantenelements (3) angeordnet ist und mit einem zweiten vertikalen Halteabschnitt innerhalb der Nut des zugeordneten Zargenelements (4) angeordnet ist.

6. Wandbauplatte (1) nach Anspruch 5,
**dadurch gekennzeichnet, dass**
zumindest bei einem der Verbindungselemente (6) der erste Halteabschnitt (31) über ein separates erstes Befestigungsmittel an dem Kantenelement (3) und der zweite Halteabschnitt (32) über ein separates zweites Befestigungsmittel an dem zugeordneten Zargenelement (4) befestigt ist.

7. Wandbauplatte (1) nach einem der Ansprüche 5 oder 6,
**dadurch gekennzeichnet, dass**
zumindest eines der Verbindungselemente (6) einen als eine T-Form ausgebildeten Querschnitt senkrecht zur horizontalen Richtung (X) aufweist, wobei die T-Form durch einen in der vertikalen Richtung (Y) verlaufenden Basisbalken (61) und einen in der Querrichtung (Z) verlaufenden Querbalken (62) gebildet ist, wobei der erste Halteabschnitt als der Basisbalken (61) und der zweite Halteabschnitt als der Querbalken (62) ausgebildet sind.

8. Wandbauplatte (1) nach einem der Ansprüche 5 bis 7,
**dadurch gekennzeichnet, dass**
der erste Halteabschnitt von zumindest einem der Verbindungselemente (6) eine Bohrung (66) aufweist, die mit einem durchgehenden Loch (33), das in einer Seitenwand (30) des Kantenelements (3) vorgesehen ist, fluchtet, wobei das Verbindungselement (6) mittels einer Schraube (63), die sich durch das Loch (33) und in die Bohrung (66) erstreckt, mit dem Kantenelement (3) verschraubt ist.

9. Wandbauplatte (1) nach Anspruch 8,
**dadurch gekennzeichnet, dass**
das Verbindungselement (6) in seinem Abschnitt, in dem es die Bohrung (66) aufweist, eine Dicke in der Querrichtung von mindestens 3 mm, insbesondere mindestens 4 mm aufweist, wobei die Bohrung (66) ein Innengewinde aufweist, in das die Schraube (63) geschraubt ist.

10. Wandbauplatte (1) nach einem der Ansprüche 5 bis 9,
**dadurch gekennzeichnet, dass**
bei zumindest einem der Verbindungselemente (6) der zweite Halteabschnitt an seiner zum Kantenelement (3) weisenden Seite einen in der Querrichtung verlaufenden Stufenverlauf aufweist, wobei die Nut des diesem Verbindungselement (6) zugeordneten Zargenelements (4) an ihrer zum Rahmeninneren weisenden Seite durch zwei einen Hinterschnitt bildende Hinterschnittabschnitte (41, 42) begrenzet ist, die in der Querrichtung verlaufen und zwischen sich eine Nutöffnung ausbilden, wobei der zweite Halteabschnitt mit einem Mittelabschnitt (620) seines Stufenverlaufs in der Nutöffnung angeordnet ist und mit zwei den Mittelabschnitt umrahmenden Seitenabschnitten (621, 622) an den beiden Hinterschnittabschnitten (41, 42) innerhalb der Nut aufliegt, wobei insbesondere in dem Mittelabschnitt (620) eine Fixierbohrung (65) mit einem Innengewinde vorgesehen ist, die sich in der vertikalen Richtung (Y) durch den Mittelabschnitt (620) hindurch erstreckt, wobei in die Fixierbohrung (65) eine Fixierschraube (64) geschraubt ist, die gegen einen der Nutöffnung gegenüberliegenden Nutboden presst, wodurch die Fixierschraube (64) die Seitenabschnitte (621, 622) gegen die Hinterschnittabschnitte (41, 42) presst.

11. Wandbauplatte (1) nach Anspruch 10,
**dadurch gekennzeichnet, dass**
bei dem zumindest einen Verbindungselement (6) eine Dicke in der Querrichtung (Z) des ersten Halteabschnitts in der vertikalen Richtung (Y) nach oben zum zweiten Halteabschnitt hin über eine Stufe abnimmt, wobei die Fixierschraube (64) in der vertikalen Richtung (Y) oberhalb der Stufe und in der Querrichtung (Z) zumindest abschnittsweise auf Höhe der Stufe angeordnet ist.

12. Wandbauplatte (1) nach einem der vorangehenden Ansprüche,
**dadurch gekennzeichnet, dass**
innerhalb eines Vertikalabschnitts, der sich über die Hälfte der vertikalen Erstreckung des Kantenelements (3) erstreckt und um jeweils ein Viertel dieser vertikalen Erstreckung von den vertikalen Enden des Kantenelements (3) beabstandet ist, ein Distanzelement zwischen den Seitenwänden (30) des Kantenelements (3) angeordnet und an den Seitenwänden (30) fixert ist, das von der Platte (5) in der horizontalen Richtung (X) um weniger als 3 mm beabstandet ist, insbesondere an der Platte (5) anliegt, wobei insbesondere das Distanzelement eine Form nach Art eines Quaders aufweist, wobei insbesondere das Distanzelement eine Erstreckungslänge in der vertikalen Richtung (Y) von mindestens 50 mm, insbesondere mindestens 100 mm aufweist.

13. Wandbauplatte (1) nach einem der vorangehenden Ansprüche,
**dadurch gekennzeichnet, dass**
die Zargenelemente (4) jeweils einen über ihre horizontale Erstreckung durchgehend verlaufenden Hohlprofilbereich aufweisen, wobei an beiden horizontalen Enden beider Zargenelemente (4) jeweils ein Klemmverbinder (7) in dem Hohlprofilbereich angeordnet und fixiert ist, wobei beide horizontalen Zargenelemente (4) jeweils über einen ihrer Klemmverbinder (7) mit dem Pfostenelement (2) verbunden sind, und wobei beide horizontalen Zargenelemente (4) jeweils über den anderen ihrer Klemmverbinder (7) mit einem weiteren Pfostenelement (2) verbindbar sind, das eine Aufnahmenut aufweist, die identisch mit der Nut des Pfostenelements (2) der Wandbauplatte (1) ist, und mit dieser Aufnahmenut an die Zargenelemente (4) angrenzt, wobei das Kantenelement (3) mit seinem zweiten horizontalen Abschnitt in dieser Aufnahmenut dieses weiteren Pfostenelements (2) angeordnet ist.

14. Wandbausystem umfassend zumindest zwei Wandbauplatten (1) gemäß einem der vorangehenden Ansprüche, wobei das Pfostenelement (2) einer ersten der Wandbauplatten (1) eine freie Aufnahmenut aufweist, wobei das Kantenelement (3) einer zweiten der Wandbauplatten (1) in der Aufnahmenut des Pfostenelements (2) der ersten Wandbauplatte (1) angeordnet ist, wobei die Zargenelemente (4) der zweiten Wandbauplatte (1) und mit dem Pfostenelement (2) der ersten Wandbauplatte (1) verbunden sind.

15. Verfahren zum Herstellen einer Wandbauplatte (1) nach einem der Ansprüche 1 bis 13,
**dadurch gekennzeichnet, dass**
a) in einem ersten Schritt die Zargenelemente (4) mit dem Pfostenelement (2) verbunden werden,
b) in einem zweiten Schritt die Platte (5) in der horizontalen Richtung (X) in die Nuten der Zargenelemente (4) und die des Pfostenelements (2) geschoben wird
c) in einem dritten Schritt jeweils ein Verbindungselement (6) in der horizontalen Richtung (X) in die Nut jeweils eines der beiden Zargenelemente (4) geschoben wird und in der Nut fixiert wird,
d) in einem vierten Schritt das Kantenelement (3) in der horizontalen Richtung (X) auf die Verbindungselemente (6) geschoben wird und die Verbindungselemente (6) anschließend an dem Kantenelement (3) fixiert werden.

## Claims

1. Wall construction panel (1) for the construction of walls for exhibition stand construction comprising four frame elements (2, 3, 4), each of which having a groove and that are connected to a rectangular frame with a peripheral frame groove pointing to the frame inside, wherein the frame groove is formed by the grooves of the frame elements (2, 3, 4) and a panel (5) is inserted into the frame groove, wherein two of the four frame elements (2, 3, 4) are configured as frame elements (2, 3) extending in a vertical direction (Y), one of which is configured as a pillar element (2) and the other one as an edge element (3), wherein the two others of the four frame elements (2, 3, 4) are configured as framework elements (4) extending in a horizontal direction (X), wherein each of the framework elements (4) bears with a horizontal end on the pillar element (2), wherein the edge element (3) is placed with a first horizontal section (31) between the framework elements (4) and projects with a second horizontal section (32) horizontally over the framework elements (4), wherein the edge element (3) is formed by a one-piece metal or plastic element, wherein in particular the pillar element (2) has at least one receiving groove that is configured identically to the groove of the pillar element (2) into which the panel (5) is inserted,
**characterized in that** the edge element (3) has a cross-section configured with a U-shape perpendicularly to the vertical direction (Y), wherein the U-shape is open towards the frame inside and is formed by two side walls (30) that are spaced from each other throughout the first horizontal section (31) and that are connected with each other exclusively in the second horizontal section (32), wherein the edge element (3) has in the second horizontal section (32) a maximal width in a transverse direction (Z), that is perpendicular to the horizontal direction (X) and perpendicular to the vertical direction (Y), that is less than a width of the groove of the pillar element (2) in the transverse direction (Z).

2. Wall construction panel (1) according to claim 1, **characterized in that** the grooves of the framework elements (4) have respectively a width in the transverse direction (Z) that is less than die maximal width of the edge element (3) in the transverse direction (Z), wherein in particular the grooves of the framework elements (4) and the groove of the pillar element (2) are configured identical.

3. Wall construction panel (1) according to claim 2, **characterized in that** a vertical section of the first horizontal section (31) of the edge element (3) is placed in the groove of respectively one of the two framework elements (4).

4. Wall construction panel (1) according to one of the preceding claims, **characterized in that** the grooves of the pillar element (2) and of the framework elements (4) pointing to the inside of the frame are configured respectively as undercut grooves.

5. Wall construction panel (1) according to one of the preceding claims, **characterized in that** the wall construction panel (1) has two connecting elements (6), wherein the edge element (3) is connected with the two framework elements (4) by means of the two connecting elements (6), wherein each connecting element (6) is associated to exactly one framework element (4) and is placed with a first vertical holding section between the side walls (30) of the edge element (3) and is placed with a second vertical holding section inside the groove of the associated framework element (4).

6. Wall construction panel (1) according to claim 5, **characterized in that** at least for one of the connecting elements (6) the first holding section (31) is fixed by a separate first fixing means to the edge element (3) and the second holding section (32) is fixed by a separate second fixing means to the associated framework element (4).

7. Wall construction panel (1) according to one of the claims 5 or 6, **characterized in that** at least one of the connecting elements (6) has a cross-section configured with a T-shape perpendicularly to the horizontal direction (X), wherein the T-shape is formed by a base beam (61) extending in the vertical direction (Y) and a crossbeam (62) extending in the transverse direction (Z), wherein the first holding section is configured as the base beam (61) and the second holding section as the crossbeam (62).

8. Wall construction panel (1) according to one of the claims 5 to 7, **characterized in that** the first holding section of at least one of the connecting elements (6) has a bore (66) that is aligned with a through-hole (33) that is provided in a side wall (30) of the edge element (3), wherein the connecting element (6) is screwed to the edge element (3) by means of a screw (63) that extends through the hole (33) and into the bore (66).

9. Wall construction panel (1) according to claim 8, **characterized in that** the connecting element (6) has in its section in which it has the bore (66) a thickness in the transverse direction of at least 3 mm, in particular of at least 4 mm, wherein the bore (66) has an inner thread into which the screw (63) is screwed.

10. Wall construction panel (1) according to one of the claims 5 to 9, **characterized in that**, for at least one of the connecting elements (6), the second holding section has a stepped extension in the transverse direction on its side pointing to the edge element (3), wherein the groove of the framework element (4) associated to this connecting element (6) is limited, on its side pointing to the frame inside, by two undercut sections (41, 42) forming an undercut that extend in the transverse direction and that form a groove opening between them, wherein the second holding section is placed in the groove opening with a central section (620) of its stepped extension and bears on the two undercut sections (41, 42) inside the groove with two lateral sections (621, 622) framing the central section, wherein a fixing bore (65) with an inner thread is provided in particular in the central section (620), fixing bore that extends in the vertical direction (Y) through the central section (620), wherein a fixing screw (64) is screwed into the fixing bore (65), fixing screw that presses against a groove base facing the groove opening so that the fixing screw (64) presses the lateral sections (621, 622) against the undercut sections (41, 42).

11. Wall construction panel (1) according to claim 10, **characterized in that**, for at least one connecting element (6), a thickness in the transverse direction (Z) of the first holding section decreases in the vertical direction (Y) over a step upwards to the second holding section, wherein the fixing screw (64) is placed in the vertical direction (Y) above the step and in the transverse direction (Z) at least in sections at the level of the step.

12. Wall construction panel (1) according to one of the preceding claims, **characterized in that** a spacer is placed between the side walls (30) of the edge element (3) inside a vertical section that extends over half the vertical extension of the edge element (3) and that is spaced from the vertical ends of the edge element (3) by respectively one fourth of this vertical extension and is fixed to the side walls (30), spacer that is spaced from the panel (5) in the horizontal direction (X) by less than 3 mm, in particular that bears on the panel (5), wherein in particular the spacer has a cuboid shape, wherein in particular the spacer has an extension length in the vertical direction (Y) of at least 50 mm, in particular of at least 100 mm.

13. Wall construction panel (1) according to one of the preceding claims, **characterized in that** the framework elements (4) have a hollow profile area extending throughout over their horizontal extension, wherein a clamp connector (7) is placed on each of the two horizontal ends of the two framework elements (4), wherein both horizontal framework elements (4) are connected with the pillar element (2) respectively by one of their clamp connectors (7) and wherein both horizontal framework elements (4) can be connected respectively by their other clamp connector (7) with a further pillar element (2) that has a receiving groove that is identical to the groove of the pillar element (2) of the wall construction panel (1) and that is adjacent to the framework elements (4) with this receiving groove, wherein the edge element (3) is placed with its second horizontal section in this receiving groove of this further pillar element (2).

14. Wall construction system comprising at least two wall construction panels (1) according to one of the preceding claims, wherein the pillar element (2) of a first of the wall construction panels (1) has a free receiving groove, wherein the edge element (3) of a second of the wall construction panels (1) is placed in the receiving groove of the pillar element (2) of the first wall construction panel (1), wherein the framework elements (4) of the second wall construction panel (1) are connected with the pillar element (2) of the first wall construction panel (1).

15. Method for producing a wall construction panel (1) according to one of the claims 1 to 13, **characterized in that**
a) in a first step the framework elements (4) are connected with the pillar element (2),
b) in a second step the panel (5) is pushed in the horizontal direction (X) into the grooves of the framework elements (4) and into those of the pillar element (2),
c) in a third step a connecting element (6) is respectively fixed in the horizontal direction (X) into the groove respectively of one of the two framework elements (4) and is fixed in the groove,
d) in a fourth step the edge element (3) is pushed in the horizontal direction (X) onto the connecting elements (6) and the connecting elements (6) are then fixed to the edge element (3).

## Revendications

1. Panneau de mur (1) pour la réalisation de murs pour la construction de stands d'exposition comprenant quatre éléments de cadre (2, 3, 4) qui présentent chacun une gorge et qui sont reliés en un cadre rectangulaire avec une gorge périphérique de cadre tournée vers l'intérieur du cadre, la gorge de cadre étant formée par les gorges des éléments de cadre (2, 3, 4) et un panneau (5) étant inséré dans la gorge de cadre, deux des quatre éléments de cadre (2, 3, 4) étant configurés comme des éléments de cadre (2, 3) qui s'étendent dans un sens vertical (Y) parmi lesquels l'un d'eux est configuré comme un élément de poteau (2) et l'autre comme un élément d'arête (3), les deux autres des quatre éléments de cadre (2, 3, 4) étant configurés comme des éléments de dormant (4) qui s'étendent dans un sens horizontal (X), les éléments de dormant (4) reposant chacun avec une extrémité horizontale sur l'élément de poteau (2), l'élément d'arête (3) étant placé avec une première section horizontale (31) entre les éléments de dormant (4) et faisant saillie avec une seconde portion horizontale (32) horizontalement par-dessus les éléments de dormant (4), l'élément d'arête (3) étant formé par un élément en une pièce en métal ou en matière plastique, cependant qu'en particulier l'élément de poteau (2) présente au moins une gorge de réception qui est configurée identique à la gorge de l'élément de poteau (2) dans laquelle le panneau (5) est inséré,
**caractérisé en ce que** l'élément d'arête (3) présente une section configurée comme en forme de U perpendiculairement au sens vertical (Y), la forme en U étant ouverte vers l'intérieur du cadre et étant formée par deux parois latérales (30) qui sont espacées l'une de l'autre sur toute la première section horizontale (31) et qui sont reliées l'une à l'autre uniquement dans la seconde section horizontale (32), l'élément d'arête (3) présentant, dans la seconde section horizontale (32), une largeur maximale dans un sens transversal (Z), qui est perpendiculaire au sens horizontal (X) et perpendiculaire au sens vertical (Y), qui est inférieure à une largeur de la gorge de l'élément de poteau (2) dans le sens transversal (Z).

2. Panneau de mur (1) selon la revendication 1, **caractérisé en ce que** les gorges des éléments de dormant (4) présentent respectivement une largeur dans le sens transversal (Z) qui est inférieure à la largeur maximale de l'élément d'arête (3) dans le sens transversal (Z), cependant qu'en particulier les gorges des éléments de dormant (4) et la gorge de l'élément de poteau (2) sont configurées identiques.

3. Panneau de mur (1) selon la revendication 2, **caractérisé en ce que** respectivement une section verticale de la première section horizontale (31) de l'élément d'arête (3) est placée dans la gorge de respectivement l'un des deux éléments de dormant (4).

4. Panneau de mur (1) selon l'une des revendications précédentes, **caractérisé en ce que** les gorges de l'élément de poteau (2) et des éléments de dormant (4) tournées vers l'intérieur du cadre sont configurées respectivement comme des gorges en contre-dépouille.

5. Panneau de mur (1) selon l'une des revendications précédentes, **caractérisé en ce que** l'élément d'arête (3) est relié au moyen des deux éléments de connexion (6) aux deux éléments de dormant (4), chaque élément de connexion (6) étant associé à exactement un élément de dormant (4) et étant placé avec une première section verticale de maintien entre les parois latérales (30) de l'élément d'arête (3) et étant placé avec une seconde section verticale de maintien à l'intérieur de la gorge de l'élément de dormant associé (4).

6. Panneau de mur (1) selon la revendication 5, **caractérisé en ce qu'**au moins pour l'un des éléments de connexion (6) la première section de maintien (31) est fixée à l'élément d'arête (3) par un premier moyen de fixation séparé et la seconde section de maintien (32) est fixée à l'élément de dormant associé (4) par un second moyen de fixation séparé.

7. Panneau de mur (1) selon l'une des revendications 5 ou 6, **caractérisé en ce qu'**au moins l'un des moyens de connexion (6) présente une section configurée en forme de T perpendiculairement au sens horizontal (X), la forme en T étant formée par une poutre de base (61) s'étendant dans le sens vertical (Y) et par une poutre transversale (62) s'étendant dans le sens transversal (Z), la première section de maintien étant configurée comme la poutre de base (61) et la seconde section de maintien comme la poutre transversale (62).

8. Panneau de mur (1) selon l'une des revendications 5 à 7, **caractérisé en ce que** la première section de maintien d'au moins l'un des éléments de connexion (6) présente un perçage (66) qui est aligné avec un trou traversant (33) qui est prévu dans une paroi latérale (30) de l'élément d'arête (3), l'élément de connexion (6) étant vissé à l'élément d'arête (3) au moyen d'une vis (63) qui traverse le trou (33) et qui s'étend dans le perçage (66).

9. Panneau de mur (1) selon la revendication 8, **caractérisé en ce que** l'élément de connexion (6) présente dans sa section dans laquelle il présente le perçage (66) une épaisseur dans le sens transversal d'au moins 3 mm, en particulier d'au moins 4 mm, le perçage (66) présentant un filet intérieur dans lequel la vis (63) est vissée.

10. Panneau de mur (1) selon l'une des revendications 5 à 9, **caractérisé en ce que**, pour au moins l'un des éléments de connexion (6), la seconde section de maintien présente, sur son côté tourné vers l'élément d'arête (3), un tracé étagé qui s'étend dans le sens transversal, la gorge de l'élément de dormant (4) associé à cet élément de connexion (6) étant limitée, sur son côté tourné vers l'intérieur du cadre, par deux sections de contre-dépouille (41, 42), qui forment une contre-dépouille, qui s'étendent dans le sens transversal et qui forment, entre elles, une ouverture de gorge, la seconde section de maintien étant placée avec une section centrale (620) de son tracé étagé dans l'ouverture de gorge et reposant, avec deux sections latérales (621, 622) qui entourent la section centrale, sur les deux sections de contre-dépouille (41, 42) à l'intérieur de la gorge, cependant qu'en particulier un perçage de fixation (65) avec un filet intérieur est prévu dans la section centrale (620), perçage de fixation qui traverse la section centrale (620) dans le sens vertical (Y), une vis de fixation (64) qui appuie contre un fond de gorge opposé à l'ouverture de la gorge étant vissée dans le perçage de fixation (65) si bien que la vis de fixation (64) appuie les sections latérales (621, 622) contre les sections de contre-dépouille (41, 42).

11. Panneau de mur (1) selon la revendication 10, **caractérisé en ce que**, pour l'élément de connexion qui existe au moins (6), une épaisseur dans le sens transversal (Z) de la première section de maintien diminue d'un étage dans le sens vertical (Y) vers le haut vers la seconde section de maintien, la vis de fixation (64) étant placée au-dessus de l'étage dans le sens vertical (Y) et dans le sens transversal (Z) au moins par sections au niveau de l'étage.

12. Panneau de mur (1) selon l'une des revendications précédentes, **caractérisé en ce qu'**un élément d'écartement est placé entre les parois latérales (30) de l'élément d'arête (3) à l'intérieur d'une section verticale qui s'étend sur la moitié de l'extension verticale de l'élément d'arête (3) et qui est espacée de respectivement un quart de cette extension verticale des extrémités verticales de l'élément d'arête (3) et est fixé aux parois latérales (30), élément d'écartement qui est espacé du panneau (5) dans le sens horizontal (X) de moins de 3 mm, en particulier qui repose sur le panneau (5), l'élément d'écartement présentant en particulier une forme de type parallélépipède, cependant qu'en particulier l'élément d'écartement présente une longueur d'extension dans le sens vertical (Y) d'au moins 50 mm, en particulier d'au moins 100 mm.

13. Panneau de mur (1) selon l'une des revendications précédentes, **caractérisé en ce que** les éléments de dormant (4) présentent respectivement une zone de profil creux qui s'étend en continu sur leur extension horizontale, cependant qu'un raccord de serrage (7) est placé et fixé à chacune des deux extrémités horizontales des deux éléments de dormant (4), cependant que les deux éléments de dormant horizontaux (4) sont reliés à l'élément de poteau (2) respectivement par l'un de leurs raccords de serrage (7) et cependant que les deux éléments de dormant horizontaux (4) peuvent être reliés respectivement par l'autre de leurs raccords de serrage (7) à un autre élément de poteau (2) qui présente une gorge de réception qui est identique à la gorge de l'élément de poteau (2) du panneau de mur (1) et qui est voisine des éléments de dormant (4) avec cette gorge de réception, l'élément d'arête (3) étant placé avec sa seconde section horizontale dans cette gorge de réception de cet autre élément de poteau (2).

14. Système de panneaux muraux comprenant au moins deux panneaux de mur (1) selon l'une des revendications précédentes, l'élément de poteau (2) d'un premier panneau de mur (1) présentant une gorge de réception libre, l'élément d'arête (3) d'un second panneau de mur (1) étant placé dans la gorge de réception de l'élément de poteau (2) du premier panneau de mur (1), les éléments de dormant (4) du second panneau de mur (1) étant reliés à l'élément de poteau (2) du premier panneau de mur (1).

15. Procédé pour la fabrication d'un panneau de mur (1) selon l'une des revendications 1 à 13, **caractérisé en ce que**
a) dans une première étape les éléments de dormant (4) sont reliés à l'élément de poteau (2),
b) dans une seconde étape le panneau (5) est poussé dans le sens horizontal (X) dans les gorges des éléments de dormant (4) et dans celles de l'élément de poteau (2),
c) dans une troisième étape respectivement un élément de connexion (6) est poussé dans le sens horizontal (X) dans la gorge respectivement d'un des deux éléments de dormant (4) et est fixé dans la gorge,
d) dans une quatrième étape l'élément d'arête (3) est poussé dans le sens horizontal (X) sur les éléments de connexion (6) et les éléments de connexion (6) sont ensuite fixés sur l'élément d'arête (3).
